# DEMANDE DE BREVET EUROPEEN

(11) **EP 1 342 869 A1**
(43) Date de publication de la demande: **10.09.2003**
(21) Numéro de dépôt: 02290546.7
(22) Date de dépôt: 06.03.2002
(51) Int. Cl.: E04H 17/16

(54) **Poteaux de fixation pour clôture et clôture comportant de tels poteaux**

(71) Demandeur: Cameleon 777, 56400 Plougoumelen (FR)
(72) Inventeur: Bonno, Michel, 56400 Pluneret (FR); Morel, Jacques, 28170 Fontaine les Ribouts (FR)
(74) Mandataire: Keib, Gérard

(57) **Abrégé**

Le poteau métallique (1) de fixation pour clôture constituée de panneaux en grillage (2) formé de tiges métalliques est constitué par l'assemblage d'un profilé plat (5) avec un profilé (6) de section sensiblement en U bordé de chaque côté par un rebord (7) plié à angle droit par rapport à l'aile latérale (8) du U, les deux rebords (7) étant soudés aux bords longitudinaux opposés du profilé plat (5), ledit profilé plat (5) portant sur sa face opposée audit profilé (6) de section sensiblement en U une réglette (9) comportant une partie plane (9a) fixée de façon amovible contre ladite face du profilé plat (5) et une partie (9c) de section transversale sensiblement en U foramnt entre le bord longitudinal adjacent dudit profilé plat un espace (10) destiné à recevoir le bord d'un panneau de grillage (2).

## Description

La présente invention concerne un poteau métallique de fixation pour clôture constituée de panneaux en grillage formés de tiges métalliques verticales et horizontales soudées les unes aux autres à leurs points de supurposition.

De tels poteaux et les panneaux en grillage sont généralement en acier galvanisé revêtu de plusieurs couches de peinture.

Le grillage est formé de tiges ayant un diamètre de plusieurs millimètres pour offrir une certaine résistance aux diverses agressions.

Les bords adjacents sont fixés aux poteaux.

Les poteaux constituant ce type de clôture doivent être à la fois :
- résistants,
- peu coûteux à fabriquer,
- faciles à poser,
- assurer une fixation facile et des panneaux de grillage adjacents,
- permettre un démontage facile,
- aptes à assurer les angles,
- permettre la fixation de deux panneaux adjacents formant entre eux un certain angle.

Les solutions existantes ne donnent pas entière satisfaction.

Le but de la présente invention est ainsi de remédier aux inconvénients des solutions existantes et de créer un poteau de fixation pour clôture présentant tous les avantages précités.

Suivant l'invention, ce poteau de fixation pour clôture est caractérisé en ce qu'il est constitué par l'assemblage d'un profilé plat avec un profilé de section sensiblement en U bordé de chaque côté par un rebord plié à angle droit par rapport à l'aile latérale du U, les deux rebords étant soudés aux bords longitudinaux opposés du profilé plat, ledit profilé plat portant sur sa face opposée audit profilé de section sensiblement en U une réglette comportant une partie plane fixée de façon amovible contre ladite face du profilé plat et une partie de section transversale sensiblement en U formant avec le bord longitudinal adjacent dudit profilé plat un espace destiné à recevoir la tige verticale terminale d'un panneau de grillage afin de maintenir ladite tige dans ledit espace.

L'assemblage entre un profilé plat et un profilé de section en U permet d'obtenir un poteau rigide en flexion et en torsion qui est peu couteaux à réaliser.

Par ailleurs la réglette de fixation permet grâce à sa partie en U de maintenir d'une manière facile à mettre en oeuvre et fiable, le bord adjacent du panneau de grillage. De plus cette réglette participe à la rigidité du poteau.

Le logement creux compris entre les deux profilés permet de cacher et de protéger les vis de fixation de la réglette, et éventuellement servir de passage à des câbles électriques pour alimenter une lampe ou autre appareil électrique.

De préférence, ladite réglette présente sur sa partie plane une série de trous alignés suivant sa longueur correspondant à des trous pratiqués dans ledit profilé plat, ledits trous étant traversés par des vis de fixation.

De préférence, lesdites vis sont autotaraudeuses, ce qui permet une fixation facile et rapide des réglettes.

Dans une version préférée, le poteau est destiné à fixer sur chacun de ses bords longitudinaux, un panneau de grillage. Dans ce cas ledit profilé plat comporte sur sa face plane deux réglettes identiques dont les parties de section en U sont opposées et adjacentes chacune à l'un des bords dudit profilé plat.

Selon une version avantageuse de l'invention la partie de section en U de la réglette présente, lorsque cette dernière est fixée contre le profilé plat, un bord extérieur qui est espacé de la face du profilé plat d'une distance correspondant sensiblement au diamètre d'un panneau de grillage et la distance comprise entre le fond de la partie de section en U et la face du profilé plat est sensiblement égale à la somme des diamètres d'une tige verticale et d'une tige horizontale d'un panneau de grillage.

Cette disposition permet de fixer d'une manière sûre, les bords adjacents des panneaux de grillage aux réglettes fixées aux poteaux.

D'autres particularités et avantages de l'invention apparaîtront encore dans la description ci-après.

Aux dessins annexés, donnés à titre d'exemples non limitatifs :
- la figure 1 est une vue partielle en élévation d'une clôture comportant un poteau de fixation selon l'invention,
- la figure 2 est une vue suivant la flèche F1 de la figure 1,
- la figure 3 est une vue à plus grande échelle du détail A de la figure 2,
- la figure 4 est une vue en coupe transversale d'un poteau conforme à l'invention,
- la figure 5 est une vue partielle d'un poteau dont la réglette de fixation est adaptée pour fixer un panneau de clôture formant un certain angle,
- la figure 6 est une vue suivant la flèche F1 de la figure 5,
- la figure 7 est une vue en coupe transversale montrant l'association de deux poteaux identiques à celui de la figure 4 pour former un poteau d'angle,
- la figure 8 est une vue en coupe transversale d'un poteau conformé en poteau d'angle,
- la figure 9 est une vue en coupe transversale d'un poteau conformé pour fixer deux panneaux de grillage formant entre eux un certain angle.

La figure 1 représente un poteau métallique 1 de fixation pour clôture constituée de panneaux 2 en grillage formés de tiges métalliques verticales 3 et horizontales 4 soudées les unes aux autres à leurs points de superposition (voir également les figures 2 et 3). Comme montré par la figure 4, le poteau est constitué par l'assemblage d'un profilé plat 5 en tôle d'acier avec un profilé 6 en tôle pliée, de section sensiblement en U, bordé de chaque côté par un rebord 7 plié à angle droit par rapport à l'aile latérale 8 du U.

Les deux rebords 7 sont soudés aux bords longitudinaux opposés 5a du profilé plat 5. Par ailleurs, le profilé plat 5 porte sur sa face 5b opposée au profilé 6 de section sensiblement en U, une réglette 9 comportant une partie plane 9a fixée de façon amovible contre la face 5b du profilé plat 5 et une partie 9c de section transversale sensiblement en U formant avec le bord longitudinal 5a adjacent du profilé plat 5 un espace 10 destiné à recevoir la tige verticale terminale 3 d'un panneau de grillage 2 afin de maintenir cette tige 3 dans l'espace 10.

En position de fixation, la réglette 9 s'étend sur toute la hauteur du grillage. Cette réglette 9, comme les profilés 5 et 6 est en tôle pliée.

La réglette 9 présente sur sa partie plane 9a une série de trous 11 alignés suivant sa longueur correspondant à des trous 12 pratiqués dans le profilé plat 5. Les trous 11, 12 sont traversés par des vis de fixation 13, de préférence autotaraudeuses.

Dans l'exemple représenté sur la figure 4, le poteau 1 est destiné à fixer sur chacun de ses bords longitudinaux, un panneau de grillage 2.

A cet effet, le profilé plat 5 comporte sur sa face plane 5b deux réglettes 9 identiques dont les parties de section en U 9c sont opposées et adjacentes chacune à l'un des bords opposés 5a du profilé plat 5.

La figure 4 montre d'autre part que la partie 9c de section en U de chaque réglette 9 présente, lorsque cette dernière est fixée contre le profilé plat 5, un bord extérieur 9b qui est espacé de la face 5b du profilé plat 5 d'une distance d correspondant sensiblement au diamètre d'une tige horizontale 4 d'un panneau de grillage. D'autre part, la distance h comprise entre le fond de la partie 9c de section en U et la face 5b du profilé plat 5 est sensiblement égale à la somme des diamètres d'une tige verticale 3 et d'une tige horizontale 4 d'un panneau de grillage 2.

Ainsi, les bords des panneaux de grillage 2 se trouvent retenus et pincés entre les réglettes 9 et le profilé plat 5 du poteau.

Le poteau métallique illustré par la figure 7 est destiné à former un poteau d'angle pour maintenir deux panneaux de grillage formant entre eux un angle droit. A cet effet, il est constitué par deux poteaux identiques 1, 1a dont les profilés plats 5 sont assemblés au moyen d'un profilé 14 de section en équerre fixé aux deux profilés plats au moyen des vis 13 qui normalement servent à la fixation des réglettes 9.

Dans la réalisation de la figure 8, le poteau 1b est constitué par l'assemblage d'un premier profilé 15 de section transversale en forme d'équerre avec un second profilé 16 présentant une partie centrale 17 de section en équerre prolongée de chaque côté par une partie 18 pliée à angle droit dirigée vers le premier profilé 15 et une autre partie 19 pliée à angle droit assemblée par soudage sur l'un des bords 15 a du premier profilé 15.

Par ailleurs, le profilé 15 comporte des trous 20 pour permettre la fixation au moyen de vis 13, d'une réglette 9 comportant une partie plane fixée de façon amovible contre le profilé 15 et une partie de section transversale sensiblement en U pour fixer le bord d'un panneau de grillage 2 comme dans le cas sur les figures 4 et 7.

La figure 9 représente un poteau 1c qui est réalisé, comme dans le cas du poteau de la figure 8 par l'assemblage par soudage de deux profilés 21, 22.

Cependant, au lieu d'être pliés à angle droit, les profilés 21, 22 sont pliés suivant un angle obtus, pouvant varier, afin de fixer deux panneaux de grillage 2 formant entre eux un certain angle qui est fonction de la géométrie du terrain à clôturer.

Cependant, on peut également utiliser un poteau simple comme celui représenté sur la figure 4 dont un des côtés au moins est adapté pour maintenir un panneau de grillage 2 formant un certain angle avec le profilé plat 5. Dans ce cas, le bord extérieur 9b de la réglette 9 comporte des encoches 23 dans lesquelles viennent se loger les extrémités des tiges horizontales 4 du panneau de grillage 2, comme montré par les figures 5 et 6.

La partie supérieure du poteau 1 peut être obstruée par un bouchon 24 (voir figure 1) qui s'emboîte dans l'espace creux compris entre les deux profilés 5 et 6 du poteau. L'intérieur du poteau est ainsi étanche. Par ailleurs l'espace compris entre les deux profilés 5 et 6 du poteau peut également servir de logement et de passage étanche pour au moins un câble électrique destiné à alimenter des lampes d'éclairage ou autres appareils électriques.

Les principaux avantages des poteaux de fixation pour clôture que l'on vient de décrire sont les suivants :

Ils présentent une grande rigidité en flexion et en torsion du fait de l'assemblage entre un profilé plat et un profilé plié de section en U. Ces poteaux, du fait de leur conception sont peu coûteux à fabriquer tout en étant relativement légers. Ils peuvent en effet être réalisés à partir d'une tôle d'acier galvanisé d'épaisseur de l'ordre de 2,5 mm.

Les réglettes 9, grâce à leur partie pliée de section en U assurent un maintien efficace des bords des panneaux de grillage.

De plus, ces réglettes 9 sont faciles à fixer, puisqu'elles ne nécessitent pas la mise en oeuvre de pièces de fixation multiples.

Par ailleurs, les réglettes 9 participent à la rigidité des poteaux.

## Revendications

1. Poteau métallique (1) de fixation pour clôture constitué de panneaux en grillage (2) formé de tiges métalliques verticales (3) et horizontales (4) soudées les unes aux autres à leurs points de superposition, ledit poteau (1) étant **caractérisé en ce qu'**il est constitué par l'assemblage d'un profilé plat (5) avec un profilé (6) de section sensiblement en U bordé de chaque côté par un rebord (7) plié à angle droit par rapport à l'aile latérale (8) du U, les deux rebords (7) étant soudés aux bords longitudinaux opposés du profilé plat (5), ledit profilé plat (5) portant sur sa face opposée audit profilé (6) de section sensiblement en U une réglette (9) comportant une partie plane (9a) fixée de façon amovible contre ladite face du profilé plat (5) et une partie (9c) de section transversale sensiblement en U formant avec le bord longitudinal adjacent dudit profilé plat un espace (10) destiné à recevoir la tige verticale (3) terminale d'un panneau de grillage afin de maintenir ladite tige (3) dans ledit espace (10).

2. Poteau conforme à la revendication 1, **caractérisé en ce que** ladite réglette (9) présente sur sa partie plane (9a) une série de trous (11) alignés suivant sa longueur correspondant à des trous (12) pratiqués dans ledit profilé plat (5), lesdits trous (11, 12) étant traversés par des vis de fixation (13).

3. Poteau conforme à la revendication 2, **caractérisé en ce que** lesdites vis (13) sont autotaraudeuses.

4. Poteau conforme à l'une des revendications 1 à 3, destiné à fixer sur chacun de ses bords longitudinaux, un panneau de grillage (2), **caractérisé en ce que** ledit profilé plat (5) comporte sur sa face plane, deux réglettes (9) identiques dont les parties (9c) de section en U sont opposées et adjacentes chacune à l'un des bords opposés dudit profilé plat (5).

5. Poteau conforme à l'une des revendications 1 à 4 **caractérisé en ce que** ladite partie (9c) de section en U de la réglette (9) présente, lorsque cette dernière est fixée contre le profilé plat (5), un bord extérieur (9b) qui est espacé de la face du profilé plat (5) d'une distance (d) correspondant sensiblement au diamètre d'une tige horizontale (4) d'un panneau de grillage (2) et la distance (h) comprise entre le fond de la partie (9c) de section en U et la face du profilé plat (5) est sensiblement égale à la somme des diamètres d'une tige verticale (3) et d'une tige horizontale (4) d'un panneau de grillage (2) .

6. Poteau métallique conforme à l'une des revendications 4 ou 5, destiné à former un poteau d'angle pour maintenir deux panneaux de grillage (2) formant entre eux un angle droit, **caractérisé en ce qu'**il est constitué par deux poteaux identiques (1, 1a) dont les profilés plats (5) sont assemblés au moyen d'un profilé (14) de section en équerre fixé auxdits profilés plats (5) au moyen des vis (13) qui normalement servent à la fixation desdites réglettes (9).

7. Poteau métallique de fixation pour clôture constituée de panneaux en grillage (2) formé de tiges métalliques verticales (3) et horizontales (4) soudées les unes aux autres à leurs points de superposition, ledit poteau (1b) étant **caractérisé par** l'assemblage d'un premier profilé (15) de section transversale en forme d'équerre avec un second profilé (16) présentant une partie centrale (17) en équerre prolongée de chaque côté par une partie (18) dirigée vers le premier profilé (15) et une autre partie (19) pliée à angle droit assemblée sur l'un des bords (15a) du premier profilé, ce dernier comportant sur sa face opposée des trous (20) pour permettre la fixation au moyen de vis (13) une réglette (9) comportant une partie plane fixée de façon amovible contre le premier profilé (15) et une partie de section transversale sensiblement en U formant entre le bord longitudinal adjacent du premier profilé (15) un espace destiné à recevoir la tige verticale terminale d'un panneau de grillage (2) afin de maintenir ladite tige dans ledit espace.

8. Poteau conforme à l'une des revendications 1 à 5, dont un des côtés au moins est adapté pour maintenir un panneau de grillage (2) formant un certain angle avec ledit profilé plat (5) **caractérisé en ce que** le bord extérieur (9b) de la réglette comporte les encoches (23) dans lesquelles viennent se loger les extrémités des tiges horizontales du panneau de grillage (2).

9. Poteau conforme à l'une des revendications 1 à 8, **caractérisé en ce que** la partie supérieure du poteau (1) est obstruée par un bouchon (24) qui s'emboîte dans l'espace compris entre les deux profilés (5, 6).

10. Poteau conforme à l'une des revendications 1 à 9, **caractérisé en ce que** l'espace compris entre les deux profilés (5, 6) sert de logement et de passage pour au moins un câble électrique.

11. Clôture constituée de poteaux métalliques et de panneaux de grillage (2) fixés entre ces poteaux, **caractérisée en ce qu'**elle comprend des poteaux (1, la, 1b 1c) conformes à l'une des revendications 1 à 10, les bords des panneaux de grillage étant fixés auxdits poteaux au moyen desdites réglettes (9).
